# EUROPÄISCHE PATENTSCHRIFT

(11) **EP 3 112 767 B1**
(45) Veröffentlichungstag und Bekanntmachung des Hinweises auf die Patenterteilung: **21.12.2022**
(21) Anmeldenummer: 16175086.4
(22) Anmeldetag: 17.06.2016
(51) Int. Cl.: F24D 17/00, F24D 17/02, F24D 19/10

(54) **ANLAGE ZUR AUFBEREITUNG VON HEISSEM SANITÄRWASSER**
APPARATUS FOR PREPARING HOT SANITARY WATER
INSTALLATION DE PREPARATION D'EAU CHAUDE SANITAIRE

(30) Priorität: 03.07.2015 FR 1556316
(43) Veröffentlichungstag der Anmeldung: 04.01.2017
(73) Patentinhaber: Robert Bosch GmbH, 70442 Stuttgart (DE)
(72) Erfinder: Trela, Marc, 94410 Saint-Maurice (FR); Bouteiller, Paul, 75010 Paris (FR)

(56) Entgegenhaltungen:
- EP-A2- 1 450 110
- EP-A2- 2 098 789
- WO-A1-2014/038339
- JP-A- 2003 166 749

## Beschreibung

### Gebiet der Erfindung

Die vorliegende Erfindung hat eine Anlage zur Aufbereitung von heißem Sanitärwasser zum Gegenstand.

### Stand der Technik

Die Schichtung im Behälter für heißes Sanitärwasser beruht auf der Variation der Dichte des Wassers in Abhängigkeit von seiner Temperatur. Das heiße Wasser ist leichter als das kalte Wasser, so dass das kalte Wasser unter dem heißen Wasser bleibt, wenn das Wasser nicht in Zirkulation versetzt wird. Im Fall einer Entnahme mit einem großen Durchsatz reicht die Differenz der Dichte zwischen dem heißen Wasser und dem kalten Wasser nicht aus, um zu vermeiden, dass sich das Wasser vermischt.

Um zu vermeiden, dass das in das System eingespeiste kalte Wasser mit dem heißen Wasser des Behälters für heißes Sanitärwasser vermischt wird, ist der Behälter so entworfen, dass er seine eigene Schichtung der Wasserschichten aufweist. Diese Schichtung kann durch das Mischwasser gestört werden, das während der Entnahmen ankommt. Die Stabilität der Schichtung hängt hauptsächlich vom Durchsatz an eingespeistem kaltem Wasser, von der Höhe des Behälters in Bezug auf seinen Durchmesser und von der Wirksamkeit der Einspeisungsdüse ab.

Die EP 1450110 A2 offenbart ein Heißwasserversorgungssystem umfassend einen Heißwassererzeuger, einen Heißwasserspeicher, eine Regelung und eine Solarbatterie, wobei die Regelung so regelt, dass der Heißwassererzeuger mit der elektrischen Leistung der Solarbatterie betrieben ist, wenn die elektrische Energie der Solarbatterie höher ist als ein vorgegebener Wert. Das Dokument offenbart eine Anlage gemäß dem Oberbegriff von Anspruch 1 bzw. Anspruch 3.

### Aufgabe der Erfindung

Die Aufgabe der Erfindung besteht darin, das Mischen von kaltem Wasser und heißem Wasser und die Störung der Schichtung der Schichten im Behälter zur Aufbereitung von heißem Sanitärwasser für einen maximalen Wirkungsgrad der verfügbaren Heizenergie zu vermeiden.

### Darlegung und Vorteile der Erfindung

Dazu hat die Erfindung eine Anlage zur Aufbereitung von heißem Sanitärwasser zum Gegenstand, die die Merkmale von Anspruch 1 bzw. von Anspruch 3 umfasst.

Gemäß einem vorteilhaften Merkmal ist das Dreiwegeventil an der Verbindungsstelle der Zuführungsleitung des Heizkessels und des Eingangs des Zentralheizkreises durch eine Leitung mit einem Dreiwegeventil verbunden, dessen Ausgang einerseits mit dem Wärmetauscher des Hauptbehälters und andererseits mit der Rückführungsleitung des Kreises vor dem Heizkessel verbunden ist.

Die Anlage zur Aufbereitung von heißem Sanitärwasser hat den Vorteil, dass sie eine transkritische Wärmepumpe, insbesondere eine CO2-Wärmepumpe, in besonders wirksamer Weise für die Aufbereitung des heißen Sanitärwassers verwenden kann, um die Wärmeenergie maximal sowohl für die kleinen Entnahmen als auch für die großen Entnahmen zu nutzen.

Gemäß einem vorteilhaften Merkmal ist die Wärmepumpe eine transkritische CO2-Wärmepumpe. Somit wird von der großen Temperaturvariation von CO2 beim Heizen des Wassers profitiert; das Wasser wird auf einmal geheizt, was für dieses Hochleistungskonzept vorteilhaft ist.

### Zeichnungen

Die vorliegende Erfindung wird nachstehend mit Hilfe eines Ausführungsbeispiels einer Anlage zur Aufbereitung von heißem Sanitärwasser genauer beschrieben, das in den beigefügten Zeichnungen dargestellt ist, in denen:
- Fig. 1 ein allgemeines Diagramm einer Anlage nach dem Stand der Technik zur Aufbereitung von heißem Sanitärwasser ist,
- Fig. 2 ein Diagramm der erfindungsgemäßen Anlage in Kombination mit einer Heizanlage ist.
- Fig. 3 ein Diagramm einer Variante der Anlage von Fig. 2 ist, die eine Anlage zur Aufbereitung von heißem Sanitärwasser und eine Zentralheizanlage kombiniert.
- Fig. 4 ein Diagramm einer Variante des kombinierten Kreises der Anlage zur Aufbereitung von heißem Sanitärwasser mit einer Zentralheizanlage ist, die eine besonders wirksame Verwendung der Wärmepumpe für die direkte Zufuhr von Wärme zum Zentralheizkreis ermöglicht.

### Beschreibung der Ausführungsformen der Erfindung

Die Ausführungsform nach Fig. 1 fällt nicht unter den Schutzbereich der Ansprüche.

Gemäß Fig. 1 besteht eine Anlage zur Aufbereitung von heißem Sanitärwasser aus einem Hauptbehälter 1 und einem Hilfsbehälter 2. Der Hauptbehälter 1 weist ein großes Volumen auf. Das heiße Sanitärwasser wird am hohen Abschnitt 6 des Behälters 1 entnommen. Der Hilfsbehälter 2 ist ein Behälter mit geringem Volumen in Bezug auf jenes des Hauptbehälters 1. Er ist mit dem Behälter zur Versorgung mit kaltem Wasser 4 am tiefen Abschnitt 21 verbunden. Der Hauptbehälter 1 und der Hilfsbehälter 2 sind durch eine Verbindungsleitung 3 verbunden, die frei 31, 32 in den tiefen Abschnitt 11 des Hauptbehälters 1 und in den hohen Abschnitt 22 des Hilfsbehälters 2 mündet. Der tiefe Abschnitt 21 des Hilfsbehälters 2 ist durch eine Zuführungsleitung 51 eines Abzweigungskreises 5 mit dem hohen Abschnitt 12 des Hauptbehälters 1 verbunden.

Der Abzweigungskreis 5 ist mit einer Wärmepumpe 6 mit einer Zirkulationspumpe 61, die mit dem Behälter 1 durch eine Rückführungsleitung 52 des Abzweigungskreises verbunden ist, ausgestattet.

Im Allgemeinen gibt es unter der Wirkung der Dichte des Wassers in Abhängigkeit von seiner Temperatur eine Schichtung von Wasserschichten mit verschiedenen Temperaturen im Hauptbehälter 1 und im Hilfsbehälter 2. Der tiefe Abschnitt 11, 21 von jedem der Behälter 1, 2 enthält Wasser mit der niedrigsten Temperatur und der hohe Abschnitt 12, 22 Wasser mit der höchsten Temperatur des jeweiligen Behälters 1, 2.

Der tiefe Abschnitt 11 des Hauptbehälters 1 ist mit einem Wärmetauscher 13 ausgestattet, der mit einem Heizkessel 7 durch einen Kreis 8 mit einer Zuführungsleitung 82 und einer Rückführungsleitung 81 verbunden ist. Der Kreis 13, 8, 7 ist mit einer Zirkulationspumpe 83 ausgestattet. Die verschiedene Punkte der Anlage sind mit Temperaturfühlern (T') ausgestattet, die eine Steuereinheit 100 versorgen, die die Funktion der Anlage steuert.

Der tiefe Abschnitt 11 ist mit einem Temperaturfühler T11 ausgestattet. Dasselbe gilt für seinen hohen Abschnitt 12 mit einem Kontrollabschnitt T12. Der hohe Abschnitt 22 des Hilfsbehälters 2 ist mit einem Temperaturfühler T22 versehen. Die Wärmepumpe ist mit Fühlern T6a, T6b versehen, ebenso wie der Heizkessel 7 am Eingang T7a und am Ausgang T7b. Die Temperaturfühler sind mit der Steuereinheit 100 verbunden, die die Temperatursignale STi empfängt und in Abhängigkeit von diesen die Funktion der Anlage zur Aufbereitung von heißem Sanitärwasser durch Steuersignale SCi steuert. Die Temperatur in den verschiedenen Abschnitten der Anlage (Hauptbehälter 1 und Hilfsbehälter 2) hängt von der Entnahme von heißem Sanitärwasser und von dem Durchsatz der Entnahme oder vom Volumen an entnommenem heißem Sanitärwasser ab.

Der Steuerkreis 9 steuert die Funktion des Abzweigungskreises 51 und jene (8) des Heizkessels 7, der den Austauscher 13 speist, der im tiefen Abschnitt 11 des Hauptbehälters 1 installiert ist.

Die Funktion der vorstehend beschriebenen Anlage ist wie folgt mit Unterscheidung der geringen Entnahme und einer großen Entnahme von heißem Sanitärwasser im Hauptbehälter 1 (Ausgang der Entnahme 10).

Im Fall einer geringen Entnahme kommt die Entnahme von heißem Sanitärwasser (Ausgang 10) im Einlauf von kaltem Wasser des Netzes 4 an der Basis 21 des Hilfsbehälters 2 zum Ausdruck; das entnommene Volumen von Wasser im Hauptbehälter 1 wird am tiefen Abschnitt 11 des Hauptbehälters ersetzt, wobei das heiße Wasser des Hilfsbehälters durch den Ausgang 31 der Leitung 3 ankommt.

Der Temperaturfühler T22 des Hilfsbehälters 2 detektiert zwar eine Temperaturabsenkung des Wassers, aber wenn diese Absenkung höher bleibt als der feste Schwellenwert, da die Entnahme ein geringes Volumen aufweist, greift folglich die Steuereinheit 100 nicht ein, um den Abzweigungskreis 5 über die Wärmepumpe 6 zu aktivieren.

Im Fall einer ziemlich großen Entnahme senkt das kalte Wasser, das im Hilfsbehälter 2 ankommt, stark seine Temperatur. Diese detektierte Temperatur (T22) wird zur Steuereinheit 100 übertragen, die durch Aktivieren des Abzweigungskreises 5 durch die Zirkulationspumpe 61 reagiert, die das Wasser an der Basis 21 des Hilfsbehälters 2 entnimmt, um es durch die Wärmepumpe 6 wieder zu heizen und das angewärmte Wasser in den oberen Abschnitt 12 des Hauptbehälters 1 einzuspeisen.

Die Pumpe 61 des Abzweigungskreises 5 funktioniert parallel zur Verbindungsleitung 3. Der Durchsatz der Pumpe 61 wird angepasst, damit die Ausgangstemperatur des heißen Wassers (T_{6b}) gleich der Solltemperatur des heißen Sanitärwassers ist. Dieser Durchsatz hat keine Beziehung zum Durchsatz der Entnahme.

Wenn die durch die Wärmepumpe 6 gelieferte Wärme nicht ausreicht, das heißt wenn die Entnahme an heißem Wasser so groß ist, dass die Temperatur T12 kalt wird, kann die Ergänzung durch den Heizkessel 7 und den Austauscher 13, der im unteren Abschnitt 11 des Hauptbehälters 1 installiert ist, geliefert werden.

Gemäß einer Weiterbildung der Erfindung ist die Wärmepumpe 6 insbesondere eine transkritische CO2-Wärmepumpe. Sie heizt direkt das Wasser von seiner Ankunftstemperatur des Netzes 4 bis auf die Solltemperatur für das heiße Sanitärwasser. Die CO2-Wärmepumpe hat ihre besten Leistungen zum Heizen des Wassers ab der niedrigsten Temperatur im Wassernetz. Je höher die Temperatur des Speisewassers wird, desto geringer ist der Wirkungsgrad dieser Wärmepumpe, um die Solltemperatur des heißen Sanitärwassers zu erreichen.

Der Hauptbehälter 1 ist entworfen, um das Erhalten von heißem Wasser durch die Wärmepumpe 6 nach der Entnahme von kleinen Wasservolumina (geringer als 15 I) zu verbessern. Die Entnahmen von relativ geringen Volumina sind am häufigsten (Händewaschen, Geschirrwaschen ...) und sie kommen durch das Einspeisen von kleinen Mengen an kaltem Wasser in den Behälter 2 zum Ausdruck.

Es ist zweckmäßig zu bemerken, dass, um von den gesteigerten Eigenschaften einer Wärmepumpe, insbesondere einer transkritischen CO2-Pumpe, zu profitieren, es wirksamer ist, vielmehr das kalte Wasser (Temperatur geringer als 30 °C) zu heizen als das lauwarme Wasser (dessen Temperatur zwischen 30 ° und 50 ° liegt) zu heizen. Die kleinen Entnahmen sind am schwierigsten zu behandeln, da diese sich leicht mit dem heißen Wasser vermischen, was lauwarmes Wasser im Behälter erzeugt. Aber das hydraulische System mit zwei Behältern 1, 2 gemäß der Erfindung vermeidet die Mischung von kaltem Wasser durch kleine Entnahmen von heißem Wasser im System. Die Wärmepumpe 6 ermöglicht es, kaltes eingespeistes Wasser zu entnehmen, um es direkt und wirksam auf die Solltemperatur des heißen Sanitärwassers zu heizen.

Fig. 2 zeigt eine Anlage zur Aufbereitung von heißem Sanitärwasser gemäß Anspruch 1, die mit einer Zentralheizanlage CH kombiniert ist, die mit heißem Wasser am Ausgang des Heizkessels 7 versorgt wird. Die Zentralheizanlage CH ist durch eine Abzweigung 821 der Zuführungsleitung 82 des Kreises 8 des Heizkessels und durch ein Dreiwegeventil 822 mit dem Austauscher 13 durch die Leitung 823 verbunden.

Der Hauptbehälter 1 bildet sowohl die Entnahmereserve des heißen Sanitärwassers als auch den Wärmebehälter für den Kreis 8, wenn dieser die Zentralheizung CH speist.

Fig. 3 zeigt eine andere Variante der Anlage mit der Zentralheizung CH von Fig. 2. Sie umfasst außerdem eine Abzweigung 825 vor dem Austauscher 13 mit einem Dreiwegeventil 824 in der Leitung 823 zum Abzweigen eines Bruchteils des Wassers des Zentralheizkreises direkt am Eingang des Heizkessels 7 durch Kurzschließen des Austauschers 13 und des Hauptbehälters 1.

Fig. 4 zeigt eine andere Variante der kombinierten Anlage zur Aufbereitung von heißem Sanitärwasser und der Zentralheizung CH mit einem Wärmetauscher 9, der mit einer Abzweigung 91 der Zuführungsleitung 52 des Abzweigungskreises 5 über die Wärmepumpe 6 verbunden ist, mit einer Rückführung 92 und einem Dreiwegeventil 93 an der Rückführungsleitung 51 des Abzweigungskreises 5. Die Steuerung des Dreiwegeventils 93 ermöglicht es, teilweise oder vollständig die Abzweigung 91 über den Austauscher 9 zu öffnen oder diese Abzweigung abzutrennen, um den Fluss von heißem Wasser (Heizfluid) in der Zuführungsleitung 52 der Wärmepumpe 6 zu verteilen oder nicht.

Der Austauscher 9 wird auch durch die Rückführung 826 des Heizkreises CH durchquert, die mit der Rückführung 81 des Kreises 8 vor dem Heizkessel 7 (Pumpe 83) durch ein Dreiwegeventil 827 verbunden ist, das den Durchsatz an Heizfluid (Wasser) durch einerseits den Heizkreis CH und andererseits den Austauscher 13 reguliert.

## Patentansprüche

1. Anlage zur Aufbereitung von heißem Sanitärwasser, die Folgendes umfasst:
• einen Hauptbehälter (1) für die Entnahme von heißem Sanitärwasser durch einen Ausgang für heißes Sanitärwasser (10) am hohen Abschnitt (12) des Hauptbehälters (1),
• einen Hilfsbehälter (2) mit geringem Volumen in Bezug auf das Volumen des Hauptbehälters (1) mit einem Einlauf von kaltem Wasser (4) am tiefen Abschnitt (21) des Hilfbehälters,
• eine Verbindungsleitung (3), die in den hohen Abschnitt (22) des Hilfsbehälters (2) und in den tiefen Abschnitt (11) des Hauptbehälters (1) mündet (31, 32),
• einen Abzweigungskreis (5), der den tiefen Abschnitt (21) des Hilfsbehälters (2) mit dem hohen Abschnitt (12) des Hauptbehälters (1) verbindet und mit einer Wärmepumpe (6) ausgestattet ist,
• eine Gruppe von Temperaturfühlern (T...), die mit einer Steuerschaltung (100) verbunden sind, wobei die Temperaturfühler den hohen Abschnitt (12) und
den tiefen Abschnitt (11) des Hauptbehälters (1) und den hohen Abschnitt (22) des Hilfsbehälters (2) bestücken, wobei die Steuerschaltung (100) mit der Wärmepumpe (6) verbunden ist, um sie in Abhängigkeit von den durch die Fühler gelieferten Temperaturen zu aktivieren, die ihrerseits von der Entnahme von heißem Sanitärwasser abhängen,
**gekennzeichnet durch** einen Kreis (8) mit einem Heizkessel (7), der mit einem Austauscher (13) verbunden ist, der im tiefen Abschnitt (11) des Hauptbehälters (1) installiert ist,
wobei die Steuerschaltung (100) mit dem Heizkessel (7) verbunden ist, um ihn in Abhängigkeit von den durch die Fühler gelieferten Temperaturen zu aktivieren,
wobei der Kreis (8) mit dem Heizkessel (7) an einer Abzweigung einen Zentralheizkreis (CH umfasst, der mit einer Zuführungsleitung (82) des Kreises (8) und
durch ein Dreiwegeventil (822) mit einer Leitung (823) verbunden ist, die mit
dem Austauscher (13) des Hauptbehälters (1) verbunden ist, wobei der Zentralheizkreis (CH) der Zuführungsleitung (82) abzweigt.

2. Anlage zur Aufbereitung von heißem Sanitärwasser nach Anspruch 1,
**dadurch gekennzeichnet, dass**
das Dreiwegeventil (822) an der Verbindungsstelle der Zuführungsleitung (82) des Heizkessels (7) und eines Eingangs (821) des Zentralheizkreises (CH) durch die Leitung (823) mit einem Dreiwegeventil (824) verbunden ist, dessen Ausgang einerseits mit dem Wärmetauscher (13) des Hauptbehälters und andererseits mit einer Rückführungsleitung (825) des Kreises (8) vor dem Heizkessel (7) verbunden ist.

3. Anlage zur Aufbereitung von heißem Sanitärwasser, die Folgendes umfasst:
• einen Hauptbehälter (1) für die Entnahme von heißem Sanitärwasser durch einen Ausgang für heißes Sanitärwasser (10) am hohen Abschnitt (12) des Hauptbehälters (1),
• einen Hilfsbehälter (2) mit geringem Volumen in Bezug auf das Volumen des Hauptbehälters (1) mit einem Einlauf von kaltem Wasser (4) am tiefen Abschnitt (21) des Hilfsbehälters,
• eine Verbindungsleitung (3), die in den hohen Abschnitt (22) des Hilfsbehälters (2) und in den tiefen Abschnitt (11) des Hauptbehälters (1) mündet (31, 32),
• einen Abzweigungskreis (5), der den tiefen Abschnitt (21) des Hilfsbehälters (2) mit dem hohen Abschnitt (12) des Hauptbehälters (1) verbindet und mit einer Wärmepumpe (6) ausgestattet ist,
• eine Gruppe von Temperaturfühlern (T...), die mit einer Steuerschaltung (100) verbunden sind, wobei die Temperaturfühler den hohen Abschnitt (12) und den tiefen Abschnitt (11) des Hauptbehälters (1) und den hohen Abschnitt (22) des Hilfsbehälters (2) bestücken, wobei die Steuerschaltung (100) mit der Wärmepumpe (6) verbunden ist, um sie in Abhängigkeit von den durch die Fühler gelieferten Temperaturen zu aktivieren, die ihrerseits von der Entnahme von heißem Sanitärwasser abhängen,
**gekennzeichnet durch** einen Kreis (8) mit einem Heizkessel (7), der mit einem Austauscher (13) verbunden ist, der im tiefen Abschnitt (11) des Hauptbehälters (1) installiert ist,
wobei die Steuerschaltung (100) mit dem Heizkessel (7) verbunden ist, um sie in Abhängigkeit von den durch die Fühler gelieferten Temperaturen zu aktivieren,
wobei der Kreis (8) des Heizkessels (7) an einer Abzweigung zwischen einer Zuführungsleitung (82) am Ausgang des Heizkessels (7) und einer Rückführungsleitung (81) einen Heizkreis (CH) umfasst, dessen Ausgangsleitung (826) mit der Rückführungsleitung (81) über einen Wärmetauscher (9) durch ein Dreiwegeventil (827) vor dem Heizkessel (7) verbunden ist, wobei dieser Wärmetauscher (9) außerdem von einer Zuführungsleitung (52) des Abzweigungskreises (5) durch
eine Abzweigung (91) abzweigt, wobei ein Ausgang des Austauschers (9)
durch eine Leitung (92) mit einer Rückführungsleitung (51) des Abzweigungskreises (5)
durch ein Dreiwegeventil (93) verbunden ist.

4. Anlage zur Aufbereitung von heißem Sanitärwasser nach Anspruch 1 oder 3,
**dadurch gekennzeichnet, dass**
die Wärmepumpe (6) eine transkritische CO2-Wärmepumpe ist.

## Claims

1. Installation for preparing hot sanitary water, comprising the following:
• a main container (1) for removal of hot sanitary water through an exit for hot sanitary water (10) at the high portion (12) of the main container (1),
• an auxiliary container (2), having a small volume in relation to the volume of the main container (1), with an inflow for cold water (4) at the low portion (21) of the auxiliary container,
• a connecting line (3), which opens out (31, 32) into the high portion (22) of the auxiliary container (2) and into the low portion (11) of the main container (1),
• a branch circuit (5), which connects the low portion (21) of the auxiliary container (2) to the high portion (12) of the main container (1) and is equipped with a heat pump (6),
• a group of temperature sensors (T...), which are connected to a control circuit (100), wherein the temperature sensors are fitted in the high portion (12) and the low portion (11) of the main container (1) and in the high portion (22) of the of the auxiliary container (2), wherein the control circuit (100) is connected to the heat pump (6) in order to activate the latter in a manner dependent on the temperatures supplied by the sensors, which temperatures, for their part, depend on the removal of hot sanitary water,
**characterized by** a circuit (8) with a heating boiler (7) which is connected to an exchanger (13) installed in the low portion (11) of the main container (1),
wherein the control circuit (100) is connected to the heating boiler (7) in order to activate the latter in a manner dependent on the temperatures supplied by the sensors,
wherein the circuit (8) with the heating boiler (7) comprises a central-heating circuit (CH) at a branching point, which central-heating circuit is connected to a feed line (82) of the circuit (8) and, by way of a three-way valve (822), to a line (823) which is connected to the exchanger (13) of the main container (1), wherein the central-heating circuit (CH) branches off from the feed line (82).

2. Installation for preparing hot sanitary water according to Claim 1,
**characterized in that**
the three-way valve (822) at the connection point of the feed line (82) of the heating boiler (7) and an entry (821) of the central-heating circuit (CH) is connected by the line (823) to a three-way valve (824) whose exit is connected on the one hand to the heat exchanger (13) of the main container and on the other hand to a return line (825) of the circuit (8) before the heating boiler (7).

3. Installation for preparing hot sanitary water, comprising the following:
• a main container (1) for removal of hot sanitary water through an exit for hot sanitary water (10) at the high portion (12) of the main container (1),
• an auxiliary container (2), having a small volume in relation to the volume of the main container (1), with an inflow for cold water (4) at the low portion (21) of the auxiliary container,
• a connecting line (3), which opens out (31, 32) into the high portion (22) of the auxiliary container (2) and into the low portion (11) of the main container (1),
• a branch circuit (5), which connects the low portion (21) of the auxiliary container (2) to the high portion (12) of the main container (1) and is equipped with a heat pump (6),
• a group of temperature sensors (T...), which are connected to a control circuit (100), wherein the temperature sensors are fitted in the high portion (12) and the low portion (11) of the main container (1) and in the high portion (22) of the of the auxiliary container (2), wherein the control circuit (100) is connected to the heat pump (6) in order to activate the latter in a manner dependent on the temperatures supplied by the sensors, which temperatures, for their part, depend on the removal of hot sanitary water,
**characterized by** a circuit (8) with a heating boiler (7) which is connected to an exchanger (13) installed in the low portion (11) of the main container (1),
wherein the control circuit (100) is connected to the heating boiler (7) in order to activate the latter in a manner dependent on the temperatures supplied by the sensors,
wherein the circuit (8) of the heating boiler (7) comprises a heating circuit (CH) at a branching point between a feed line (82) at the exit of the heating boiler (7) and a return line (81), the exit line (826) of which heating circuit is connected via a heat exchanger (9) to the return line (81) by way of a three-way valve (827) before the heating boiler (7), wherein said heat exchanger (9) additionally branches off from a feed line (52) of the branch circuit (5) by way of a branching point (91), wherein an exit of the heat exchanger (9) is connected by a line (92) to a return line (51) of the branch circuit (5) by way of a three-way valve (93) .

4. Installation for preparing hot sanitary water according to Claim 1 or 3,
**characterized in that**
the heat pump (6) is a transcritical CO₂ heat pump.

## Revendications

1. Installation pour le traitement d'eau chaude sanitaire, qui comprend :
- un réservoir principal (1) pour le prélèvement d'eau chaude sanitaire par une sortie pour l'eau chaude sanitaire (10) au niveau de la section haute (12) du réservoir principal (1),
- un réservoir auxiliaire (2) de faible volume par rapport au volume du réservoir principal (1) avec une entrée d'eau froide (4) au niveau de la section basse (21) du réservoir auxiliaire,
- une conduite de liaison (3), qui débouche (31, 32) dans la section haute (22) du réservoir auxiliaire (2) et dans la section basse (11) du réservoir principal (1),
- un circuit de bifurcation (5), qui relie la section basse (21) du réservoir auxiliaire (2) à la section haute (12) du réservoir principal (1) et est muni d'une pompe à chaleur (6),
- un groupe de sondes de température (T...), qui sont reliées à un circuit de commande (100), les sondes de température équipant la section haute (12) et la section basse (11) du réservoir principal (1) et la section haute (22) du réservoir auxiliaire (2), le circuit de commande (100) étant relié à la pompe à chaleur (6) afin de l'activer en fonction des températures fournies par les sondes, qui dépendent elles-mêmes du prélèvement d'eau chaude sanitaire,
**caractérisée par** un circuit (8) avec une chaudière (7) qui est reliée à un échangeur (13) installé dans la section basse (11) du réservoir principal (1),
le circuit de commande (100) étant relié à la chaudière (7) afin de l'activer en fonction des températures fournies par les sondes,
le circuit (8) avec la chaudière (7) comprenant, au niveau d'une bifurcation, un circuit de chauffage central (CH) qui est relié à une conduite d'alimentation (82) du circuit (8) et, par une soupape à trois voies (822), à une conduite (823) qui est reliée à l'échangeur (13) du réservoir principal (1), le circuit de chauffage central (CH) bifurquant de la conduite d'alimentation (82).

2. Installation pour le traitement d'eau chaude sanitaire selon la revendication 1, **caractérisée en ce que** la soupape à trois voies (822) est reliée au niveau de la jonction de la conduite d'alimentation (82) de la chaudière (7) et d'une entrée (821) du circuit de chauffage central (CH) par la conduite (823) à une soupape à trois voies (824), dont la sortie est reliée d'une part à l'échangeur de chaleur (13) du réservoir principal et d'autre part à une conduite de retour (825) du circuit (8) avant la chaudière (7).

3. Installation pour le traitement d'eau chaude sanitaire, qui comprend :
- un réservoir principal (1) pour le prélèvement d'eau chaude sanitaire par une sortie pour l'eau chaude sanitaire (10) au niveau de la section haute (12) du réservoir principal (1),
- un réservoir auxiliaire (2) de faible volume par rapport au volume du réservoir principal (1), avec une entrée d'eau froide (4) au niveau de la section basse (21) du réservoir auxiliaire,
- une conduite de liaison (3), qui débouche (31, 32) dans la section haute (22) du réservoir auxiliaire (2) et dans la section basse (11) du réservoir principal (1),
- un circuit de bifurcation (5), qui relie la section basse (21) du réservoir auxiliaire (2) à la section haute (12) du réservoir principal (1) et est muni d'une pompe à chaleur (6),
- un groupe de sondes de température (T... ), qui sont reliées à un circuit de commande (100), les sondes de température équipant la section haute (12) et la section basse (11) du réservoir principal (1) et la section haute (22) du réservoir auxiliaire (2), le circuit de commande (100) étant relié à la pompe à chaleur (6) afin de l'activer en fonction des températures fournies par les sondes, qui dépendent elles-mêmes du prélèvement d'eau chaude sanitaire,
**caractérisée par** un circuit (8) avec une chaudière (7) qui est reliée à un échangeur (13) installé dans la section basse (11) du réservoir principal (1),
le circuit de commande (100) étant relie à la chaudière (7) afin de l'activer en fonction des températures fournies par les sondes,
le circuit (8) de la chaudière (7) comprenant, au niveau d'une bifurcation entre une conduite d'alimentation (82) à la sortie de la chaudière (7) et une conduite de retour (81), un circuit de chauffage (CH) dont la conduite de sortie (826) est reliée à la conduite de retour (81) par l'intermédiaire d'un échangeur de chaleur (9) par une soupape à trois voies (827) avant la chaudière (7), cet échangeur de chaleur (9) bifurquant en outre d'une conduite d'alimentation (52) du circuit de bifurcation (5) par une bifurcation (91), une sortie de l'échangeur (9) étant reliée par une conduite (92) à une conduite de retour (51) du circuit de bifurcation (5) par une soupape à trois voies (93).

4. Installation pour le traitement d'eau chaude sanitaire selon la revendication 1 ou 3, **caractérisée en ce que** la pompe à chaleur (6) est une pompe à chaleur à CO₂ transcritique.
